# EUROPÄISCHE PATENTSCHRIFT

(11) **EP 0 517 711 B1**
(45) Veröffentlichungstag und Bekanntmachung des Hinweises auf die Patenterteilung: **03.05.1995**
(21) Anmeldenummer: 91903274.8
(22) Anmeldetag: 08.02.1991
(51) Int. Cl.: D06B 3/20, D06B 21/00

(54) **KONTINUE-VERFAHREN UND -ANLAGE ZUM BLEICHEN EINER TEXTILEN WARENBAHN**
CONTINUOUS PROCESS AND INSTALLATION FOR BLEACHING A TEXTILE FABRIC WEB
PROCEDE ET INSTALLATION DE BLANCHIMENT EN CONTINU DE BANDES TEXTILES

(30) Priorität: 26.02.1990 DE 4005979
(43) Veröffentlichungstag der Anmeldung: 16.12.1992
(73) Patentinhaber: Eduard Küsters Maschinenfabrik GmbH & Co. KG, 47805 Krefeld (DE)
(72) Erfinder: HOLDERER, Horst, D-47800 Krefeld (DE)
(74) Vertreter: Palgen, Peter, Dr. Dipl.-Phys.
(86) Internationale Anmeldenummer: DE9100102
(87) Internationale Veröffentlichungsnummer: WO9113199

(56) Entgegenhaltungen:
- EP-A- 0 316 859
- DE-A- 1 941 674
- DE-A- 3 200 146
- DE-A- 3 324 650
- GB-A- 2 051 155
- US-A- 3 807 950
- US-A- 4 479 370

## Beschreibung

Die Erfindung bezieht sich auf ein Kontinue-Verfahren zum Bleichen einer textilen Warenbahn sowie eine entsprechende Maschinenanlage.

Zum Bleichen wird auf eine ganz oder überwiegend aus Baumwolle bestehende textile Warenbahn nach einer Vorwäsche eine Bleichflotte aufgetragen, die beispielsweise Natronlauge und Peroxid enthält und in einem Dämpfer während einer bestimmten Verweildauer auf die Warenbahn einwirkt. Anschließend wird die Warenbahn in einer intensiven Wäsche von den aufgetragenen Chemikalien und den gelösten Stoffen befreit und ist dann für den Färbevorgang bereit.

Dieses standardmäßige Verfahren ergibt in den bekannten Ausführungsformen zwar einen guten Weißgrad und Freiheit von Schalen, doch läßt die Hydrophilität manchmal noch zu wünschen übrig, was bedeutet, daß die Warenbahn die Färbeflotte nicht begierig genug annimmt. Die Hydrophilität wird davon bestimmt, wieviel von den auf der Baumwollfaser befindlichen Wachsen und Fetten durch die Behandlung mit NaOH gelöst werden konnte. Ist diese Lösung nicht ganz vollständig und verbleibt noch einiges von den Wachsen und Fetten auf der Warenbahn, so ist die Hydrophilie schlecht und wird die Färbeflüssigkeit entsprechend schlecht angenommen.

Am Ende ihres Weges durch den Dämpfer sind die aufgetragenen Chemikalien noch nicht restlos verbraucht, sondern es befindet sich noch ein gewisser Anteil an Restchemikalien auf der Warenbhan, wenn diese in die Wascheinrichtung einläuft.

Die Wascheinrichtung besteht aus mehreren hintereinander angeordneten einzelnen Waschmaschinen, die beispielsweise als Rollenkufen ausgebildet sind. Eine derartige Reihe von Waschmaschinen wird aus Gründen der Wirtschaftlichkeit bei den bekannten Ausführungsformen im Gegenstrom betrieben, d.h. das Frischwasser wird am Ende der Reihe zugesetzt und strömt der Warenbahnlaufrichtung entgegen von einer Waschmaschine zur anderen, um an der in Strömungsrichtung letzten und in Warenbahnlaufrichtung ersten Waschmaschine "in den Kanal" geleitet zu werden (DD-A-63454; DE-C-3119869)

Bezogen auf die Bleichanlage war es also so, daß die Warenbahn am Ende des Dämpfers mit einem großen durchgesetzten Flüssigkeitsangebot konfrontiert wurde, welches sogleich in der ersten Waschmaschine abgeleitet wurde. Dadurch wurden die auf der Warenbahn befindlichen Restchemikalien sogleich zu Anfang abgespült und entfernt.

Der Erfindung liegt die Aufgabe zugrunde, bei einem gattungsgemäßen Verfahren bzw. einer solchen Anlage das Behandlungsergebnis im Hinblick auf die hydrophilen Eigenschaften der Warenbahn zu verbessern.

Diese Aufgabe wird erfindungsgemäß in ihrem verfahrensmäßigen Aspekt in der in Anspruch 1 wiedergegebenen Weise gelöst.

Durch die Führung der Waschflotte im Gleichstrom wird zunächst erreicht, daß die Ableitung verbrauchter Waschflotte nicht sogleich am Anfang der Strecke der Waschmaschinen erfolgt, sondern erst zu einem späteren Zeitpunkt, im Sinne der Warenbahnlaufrichtung gesehen, nämlich an der Grenze zwischen dem Gleichstromabschnitt und dem Gegenstromabschnitt. Die Erfindung umfaßt, daß die Gesamtmenge der am Ende des Gegenstromabschnitts anfallenden teilweise verbrauchten Waschflüssigkeit zu Beginn des Gleichstromabschnitts, also unmittelbar nach dem Dämpfer, eingesetzt wird. Bevorzugt ist aber der Einsatz nur einer Teilmenge der im Gegenstromabschnitt eingesetzten gesamten Waschflüssigkeitsmenge am Beginn des Gleichstromabschnittes. Die kombinierte Wirkung dieser Maßnahmen besteht darin, daß die auf der Warenbahn befindlichen Restchemikalien nicht mit einem großen Angebot an Waschflüssigkeit abgespült und sogleich abgeleitet werden, sondern daß die Restchemikalien nur einem verminderten Waschangriff ausgesetzt sind und in dem Gleichstromabschnitt Gelegenheit zur Nachwirkung haben. Durch die erfindungsgemäße Gestaltung der aus mehreren Waschmaschinen bestehenden Wascheinrichtung wird also die Einwirkzeit der Restchemikalien, und zwar insbesondere der für die Lösung der Wachse und Fette maßgeblichen Chemikalien, insbesondere der Natronlauge, künstlich verlängert, so daß die Ablösung dieser Wachse und Fette entsprechend verbessert wird und sich gute hydrophile Eigenschaften einstellen. In vielen Fällen kann dadurch auf die bisher noch übliche, der Bleichstufe mit Peroxid vorgeschaltete Brühstufe mit NaOH verzichtet und eine echte einstufige Bleiche erreicht werden, indem NaOH und Peroxid zusammen mit allenfalls etwas erhöhter NaOH-Konzentration aufgetragen und die Warenbahn damit durch den Dämpfer gefahren wird. Die erfindungsgemäß durch die bloße Ausgestaltung des Waschprozesses meist mögliche Einsparung der Brühstufe, nach der das NaOH ja wieder ausgewaschen werden mußte, stellt auch unter dem Gesichtspunkt der Verminderung der Umweltbelastung einen wichtigen Vorteil dar. Zwar wird auch bei der Erfindung eine bestimmte Menge an NaOH zur Lösung der Wachse und Fette benötigt und zusammen mit dem Peroxid in einer Behandlungsflotte untergebracht, doch ist auch bei Vorhandensein einer Brühstufe in der Bleichflotte NaOH zugegen. Die Gesamtbelastung mit NaOH wird jedoch bei einem möglichen Entfall der Brühstufe geringer. Die Bleiche mit NaOH und Peroxid entspricht dem bevorzugten Anwendungsfall der Erfindung, doch ist diese darauf nicht beschränkt.

Aus der Schriftstelle "Melliand Textilberichte" 61 (1980), Seitenzahl 58 bis 261, insbesondere Seite 260 unter der Überschrift "Geschwindigkeitsneutralität", Punkt 2., ist bereits ein Hinweis darauf zu entnehmen, daß beim kontinuierlichen Bleichen vor der eigentlichen Verdünnungswäsche eine Zwischensektion eingeschaltet werden solle, bei der von dem Flottenverhältnis von etwa 1 : 1 zunächst auf ein grlßeres Lösungsvolumen, welches auch das ausgewaschene NaOH enthält, überzugehen. Wie dies allerdings konkret bewerkstelligt werden soll, ist aus der Schriftstelle nicht zu entnehmen.

Wenn nur eine Teilmenge der Waschflotte des Gegenstromabschnitts für das Waschen im Gleichstromabschnitt verwendet wird, kann diese nach Anspruch 2 bemessen werden.

Es handelt sich also um bereits teilweise verbrauchte und die herausgewaschenen Restchemikalien enthaltende Waschflotte, die in dem Gleichstromabschnitt verwendet wird, so daß die Warenbahn dort gewissermaßen "im eigenen Saft" behandelt wird und die in der Waschflotte enthaltenen die Hydrophilie beeinflussenden Restchemikalien Gelegenheit zu weiterer Einwirkung auf die Bahn nach dem Verlassen des Dämpfers haben.

Ansprüche 3 und 4 geben die apparative Ausgestaltung der erfindungsgemäßen Kontinue-Anlage wieder.

In der Zeichnung ist der für die Erfindung maßgebliche Teil einer Kontinue-Bleichanlage in Seitenansicht schematisch wiedergegeben.

Die Warenbahn 10 ist zunächst intensiv vorgewaschen und sodann mit einer Bleichflotte versehen worden, die beispielsweise Natronlauge und Peroxid enthalten kann. Die so beladene Warenbhan 10 hat dann eine Verweilzeit in einem Dämpfer 1 hinter sich gebracht, dessen Endbereich auf der linken Seite der Zeichnung wiedergegeben ist. An den Dämpfer schließt sich eine als Ganzes mit 2 bezeichnete Wascheinrichtung an. Die Warenbahn 10 durchläuft anschließend ein Spülbecken 3 sowie ein Rollenquetschwerk 4 und wird am Schluß zu einer Docke 5 aufgewickelt.

Die Wascheinrichtung 2 besteht in dem Ausführungsbeispiel aus vier in Laufrichtung der Warenbahn 10 hintereinandergeschalteten Waschmaschinen 6,7,8,9, die als sogenannte Rollenkufen ausgebildet sind und jeweils ihrerseits wieder in vier Waschabteile unterteilt sind, wie es bei der Waschmaschine 6 durch die Bezugszahlen 6₁,6₂,6₃ und 6₄ angedeutet ist.

Das Frischwasser wird über die Leitung 11 und einen Filter 11' einer Pumpe 13 zugeführt, die es über ein Steuerventil 14 und einen Wärmetauscher 15 bei 16 also ganz am Ende der Reihe der Waschmaschinen 6,7,8,9 in die letzte Waschmaschine 9 einleitet. Das Frischwasser bildet am Boden der Waschmaschinen 6,7,8,9 eine Waschflotte, die in den Waschmaschinen 9 und 8 entgegen der durch die Pfeile angedeuteten Laufrichtung der Warenbahn 10 strömt und in der aus der Zeichnung ersichtlichen Weise von der Waschmaschine 9 in die Waschmaschine 8 überströmt, um am Eingang der Waschmaschine 8 (in Laufrichtung der Warenbahn 10 gesehen) über die Leitung 17 in einen Zwischenbehälter 18 abgezogen zu werden, aus welchem überlaufende Waschflotte über die Leitung 19 in den Wärmetauscher 15 und von diesem in den "Kanal" 20 gelangt. Die Waschflotte wird in den Waschmaschinen 6,7,8,9 beheizt und hat eine erhöhte Temperatur. Die Wärme wird in dem Wärmetauscher 15 auf das zugegebene Frischwasser übertragen.

Ein Teil der in den Zwischenbehälter 18 gelangten Waschflotte wird über die Pumpe 21 und das Steuerventil 22 und die Leitung 23 am Eingang 27 (in Laufrichtung der Warenbahn 10 gesehen) der Waschmaschine 6, also an einer dem Dämpfer 1 unmittelbar folgenden Stelle, eingegeben und durchströmt die Waschmaschine 6 sowie anschließend die Waschmaschine 7, um an deren Auslauf 28 entweder direkt in den Kanal abgeleitet zu werden oder über die Leitung 24 durch den Wärmetauscher und dann in den Kanal 20 zu gelangen. Die Warenbahn 10 verbleibt also in den ersten Waschmaschinen 6,7 in einer schon teilweise verbrauchten Waschflotte, die entsprechend der Laufrichtung der Warenbahn 10 strömt und erst am Auslauf 28 der Waschmaschine 7 in den Kanal 20 abgeht. In den Waschmaschinen 6,7 wird also die Warenbahn 10 nicht sogleich durchgreifend ausgespült, sondern es hat auf der Warenbahn 10 verbliebene Bleichflotte Gelegenheit zum Nachwirken. In der durch die Waschmaschinen 6,7 gegebenen Zwischensektion erfolgt ein Übergang von einem Flottenverhältnis von etwa 1 : 1 in dem Dämpfer 1 auf ein Flottenverhältnis von etwa 1 : 2 bis 1 : 4, d.h. auf ein größeres Lösungsvolumen, welches das schon ausgewaschene NaOH aber noch enthält.

Die Menge der durch die Pumpe 21 dem Zwischenbehälter 18 entnommenen Waschflotte beträgt 10 % bis 50 % der durch die Waschmaschinen 8,9 durchgesetzten Waschflotte.

Während die Waschflotte in den Waschmaschinen 9 und 8 im Gegenstrom zur Laufrichtung der Warenbahn 10 durchgesetzt wird, erfolgt der Durchsatz in den Waschmaschinen 6 und 7 im Gleichstrom zur Laufrichtung der Warenbahn 10.

Die gesamte Wascheinrichtung 2 ist also in einen dem Dämpfer 1 unmittelbar nachfolgenden Gleichstromabschnitt 25 und einen sich an diesen anschließenden Gegenstromabschnitt 26 unterteilt, wie sie durch die großen Pfeile angedeutet sind.

## Patentansprüche

1. Kontinue-Verfahren zum Bleichen einer ganz oder überwiegend aus Baumwolle bestehenden textilen Warenbahn (10), bei welchem die Bleichflotte auf die Warenbahn (10) aufgetragen und die Warenbahn (10) damit durch einen Dämpfer (1) gefahren und anschließend in einer Reihe von Waschmaschinen (6,7,8,9) gewaschen wird, von denen bei den letzten (8,9) die Waschflotte im Gegenstrom zur Warenbahnlaufrichtung geführt ist,
dadurch gekennzeichnet,
daß in den ersten an den Dämpfer (1) anschließenden Waschmaschinen (6,8) das Waschen im Gleichstrom mit Hilfe mindestens einer am Eingang (27) der ersten Waschmaschine (6) zugesetzten und am Ende des Gegenstromabschnitts (26) entnommenen Teilmenge der im Gegenstromabschnitt (26) eingesetzten Waschflottenmenge erfolgt.

2. Kontinue-Verfahren nach Anspruch 1, dadurch gekennzeichnet, daß die Menge der der ersten Waschmaschine (6) zugesetzten Waschflotte nur etwa 10 % bis 50 % der im Gegenstromabschnitt (26) durchgesetzten Waschflottenmenge beträgt.

3. Kontinue-Anlage zum Bleichen einer ganz oder überwiegend aus Baumwolle bestehenden textilen Warenbahn
mit einer Auftragseinrichtung für die Bleichflotte,
mit einem der Auftragseinrichtung nachgeschalteten Dämpfer (1)
und mit einer dem Dämpfer (1) nachgeschalteten, aus mehreren einzelnen Waschmaschinen (6,7,8,9) bestehenden Wascheinrichtung (2), bei der die letzten Waschmaschinen (8,9) im Gagenstrom betrieben sind,
dadurch gekennzeichnet,
daß die ersten dem Dämpfer (1) folgenden Waschmaschinen (6,7) im Gleichstrom betrieben sind und dem Gleichstromabschnitt (25) die Waschflotte über eine vom Ende des Gegenstromabschnitts (26) ausgehende Leitung (23) zugeführt wird.

4. Kontinue-Anlage nach Anspruch 3, dadurch gekennzeichnet, daß eine Pumpe (21) vorgesehen ist, die mindestens einen Anteil aus der am Ende des Gegenstromabschnitts (26) (in Strömungsrichtung der Waschflotte gesehen) anfallenden zu verwerfenden Waschflotte entnimmt und ihn über die Leitung (23) dem Eingang (27) des Gleichstromabschnitts (25) zuleitet.

## Claims

1. A continuous process for bleaching a textile fabric web (10) consisting entirely or predominantly of cotton, in which process the bleaching liquor is applied to the fabric web (10) and the latter with the liquor is taken through a steamer (1) and then washed in a series of washing machines (6, 7, 8, 9), at the last (8, 9) of which the wash liquor is taken in counter-current to the direction of movement of the fabric web,
characterised in that
in the first washing machines (6, 8) following on the steamer (1) the washing is carried out in co-current by means of at least one partial quantity of the wash liquor used in the counter-current section (26), said partial quantity being added at the inlet (27) to the first washing machine (6) and being removed at the end of the counter-current section (26).

2. A continuous process according to claim 1, characterised in that the quantity of wash liquor added to the first washing machine (6) is only approximately 10 to 50% of the quantity of wash liquor throughput in the counter-current section (26).

3. A continuous plant for bleaching a textile fabric web consisting entirely or predominantly of cotton
comprising an applicator means for the bleaching liquor,
comprising a steamer (1) following the applicator means
and comprising a washing means (2) following the steamer (1) and consisting of a plurality of individual washing machines (6, 7, 8, 9), the last washing machines (8, 9) thereof being operated in counter-current,
characterised in that
the first washing machines (6, 7) following the steamer (1) are operated in co-current and the wash liquor is fed to the counter-current section (25) via a line (23) extending from the end of the counter-current section (26).

4. A continuous plant according to claim 3, characterised in that a pump (21) is provided which withdraws at least a fraction of the wash liquor for discarding which accumulates at the end of the counter-current section (26) (as considered in the direction of flow of the wash liquor) and feeds it to the inlet (27) of the co-current section (25) via the line (23).

## Revendications

1. Procédé de blanchiment en continu d'une bande textile (10) se composant complètement ou principalement de coton, dans lequel le bain de blanchiment est appliqué sur la bande de tissu (10) et la bande de tissu (10) est passée à travers un vaporisateur (1) et ensuite est lavée dans une série de machines à laver (6, 7, 8, 9), dans les dernières desquelles (8, 9) le jus de lavage est envoyé en contre courant par rapport au sens de marche de la bande textile, caractérisé en ce que dans les premières machines à laver (6, 8), se raccordant au vaporisateur le lavage a lieu en écoulement de même sens à l'aide au moins d'une quantité partielle du volume de jus de lavage injecté dans la section (26) à contre courant, ajoutée à l'entrée (27) de la première machine (6) et prélevée à la fin de la section (26) à contre courant.

2. Procédé continu selon la revendication 1, caractérisé en ce que la quantité de jus de lavage ajoutée à la première machine à laver (6) n'est que d'environ 10 % à 50 % du bain de lavage ayant traversé la section à contre courant (26).

3. Installation en continu de blanchiment d'une bande de tissu textile se composant totalement ou principalement de coton avec un dispositif d'application pour le jus de blanchiment avec un vaporisateur (1) branché à la suite du dispositif d'application et avec un appareillage de lavage (2) branché après le vaporisateur (1), se composant de plusieurs machines à laver individuelles (6, 7, 8, 9), parmi lesquels les dernières machines (8, 9) sont commandées dans le sens opposé au flux, caractérisée en ce que les premières machines à laver (6, 7) à la suite du vaporisateur (1) sont commandées en écoulement de même sens et le jus de lavage est amené à la section (25) à écoulement de même sens par une conduite (23) en sortant de l'extrémité de la section (26) à écoulement contraire.

4. Installation en continu de blanchiment selon la revendication 3, caractérisée en ce qu'on a prévu une pompe (21) qui prélève au moins une quote-part du jus de lavage à rebuter venant de l'extrémité de la section (26) à contre courant (vue dans le sens d'écoulement du jus de lavage) et l'envoie par la conduite (23) à l'entrée (27) de la section (25) à écoulement de même sens.
